# EUROPÄISCHE PATENTSCHRIFT

(11) **EP 0 236 460 B1**
(45) Veröffentlichungstag und Bekanntmachung des Hinweises auf die Patenterteilung: **08.11.1989**
(21) Anmeldenummer: 86905773.7
(22) Anmeldetag: 08.09.1986
(51) Int. Cl.: G10K 9/04

(54) **DRUCKLUFTHORN**
COMPRESSED-AIR HORN
AVERTISSEUR SONORE A AIR COMPRIME

(30) Priorität: 11.09.1985 DE 3532324
(43) Veröffentlichungstag der Anmeldung: 16.09.1987
(73) Patentinhaber: Fischer, Jörg, D-2308 Hamburg 1 (DE); Weimann, Peter, D-2308 Preetz (DE)
(72) Erfinder: Fischer, Jörg, D-2308 Hamburg 1 (DE); Weimann, Peter, D-2308 Preetz (DE)
(74) Vertreter: Meyer, Ludgerus A., Dipl.-Ing.
(86) Internationale Anmeldenummer: EP8600516
(87) Internationale Veröffentlichungsnummer: WO8701850

(56) Entgegenhaltungen:
- FR-A- 468 378
- FR-A- 2 532 456
- GB-A- 2 077 019
- US-A- 2 173 951
- US-A- 2 840 032

## Beschreibung

Die Erfindung betrifft ein Drucklufthorn, mit einem Gehäuseteil, einem damit verbundenen Bodenteil, einem am Gehäuseteil innenseitig angeordneten Rohrstutzen, einem in einer Öffnung des Gehäuseteils gehalterten, mit dem Rohrstutzen kommunizierenden Schalltrichter, einem in das Gehäuseteil führenden Druckluftkanal sowie einer zwischen dem Gehäuseteil und dem Bodenteil festgelegten, gegen den Rohrstutzen anliegenden Membran, wobei das Gehäuseteil einen mit einem Blechmantel drehfest verbundenen Mantelring mit einer axialen Umfangsstufe besitzt, das Bodenteil einen mit einem Blechboden drehfest verbundenen Bodenring mit einer axialen Umfangsstufe und einem darin angeordneten Mantelring aufweist.

Drucklufthörner dieser Art werden außen an den Aufbauten von Lastkraftwagen oder Schiffen angebracht und zur Erzeugung weit hörbarer Horntöne mit hohen Luftdrücken bis über 10 bar betrieben, wobei die Tonhöhe von der Länge der vom Schalltrichter gebildeten Luftsäule, dem Betriebsdruck, der Membrandicke und -einspannung und weiteren Parametern abhängt. Der Schalltrichter und das Gehäuse sind dauernd der Witterung und somit korrosiver Belastung ausgesetzt.

Aus der Druckschrift GB-A 2 077 019 ist ein Drucklufthorn der gleichen Gattung bekannt, bei dem die Membran durch eine Bördelung festgespannt ist. Nachteilig ist bei dieser Bauform, daß sie keine individuelle Einstellung der Membran erlaubt. Außerdem läßt sich das Gehäuse nicht ohne Werkzeug öffnen.

Des weiteren ist durch die FR-A-468 378 ein Drucklufthorn beschrieben, bei dem die Membran zwischen zwei Ringen gehalten ist, die innerhalb zweier miteinander verschraubter Gehäuseteile eingelegt sind. Diese Bauform ermöglicht zwar das wiederholte Öffnen des Gehäuses, sie erfordert jedoch einen nachteilig erhöhten Fertigungsaufwand. Die Gehäuseteile sind aufwendig zu fertigende Drehteile. Außerdem sind zusätzliche Halterungsringe für die Membran vorzusehen.

Bei einem weiteren, aus der DE-OS-3 319 140 bekannten Drucklufthorn dieser Art, umgreift der Außenrand des Blechbodens unmittelbar den auswärts umgekanteten Umfangsrand des Blechgehäuses und ist an diesem durch einwärts umgelegte Laschen permanent festgelegt, wobei die Membran zwischen den beiden Blechteilen eingespannt ist. Die Spannung der Membran kann durch gezogene Wölbungen des Blechbodens verändert werden. Diese Konstruktion ergibt aber wegen unvermeidlicher Fertigungstoleranzen und Ungleichmäßigkeiten beim Verbinden der Blechteile keine über den Umfang gleichmäßige Einspannung der Membran und keine befriedigende Tonqualität. Es ist auch kaum möglich, den Blechboden zum Membranwechsel ohne Beschädigungen abzunehmen.

Aus dem DE-GM-1 967 110 ist ferner eine Autohupe bekannt, bei der das Gehäuseteil und das Bodenteil starkwandige Gußstücke sind, die durch in Umfangsabständen angeordnete Gewindebohrungen des Gehäuseteils und in diese eingeschraubte Schrauben lösbar verbunden sind. Diese Ausgestaltung ist nicht nur sehr schwer und fertigungsaufwendig, sondern ergibt auch keine über den Umfang gleichmäßige Einspannung der Membran. Zur Erzielung eines ansprechenden Aussehens ist eine aufwendige Nachbearbeitung und Verchromung der Gußteile erforderlich, die jedoch früher oder später abzublättern beginnt, was das Aussehen des Drucklufthorns erheblich beeinträchtigt.

Aufgabe der Erfindung ist es nun, ein Drucklufthorn der eingangs genannten Art zu schaffen, das bei unaufwendiger Fertigung und hoher Witterungsbeständigkeit bessere, leicht einstellbare Toneigenschaften ergibt, wobei die Membranhalterung keine zusätzlichen Stützringe erfordern soll. Zum Membranwechsel sollen die Gehäusehälften leicht lösbar sein. Das Drucklufthorn soll auch ohne Verchromen ein dauerhaft witterungsbeständiges, ansprechendes Aussehen aufweisen.

Zur Lösung dieser Aufgabe ist das Drucklufthorn der eingangs genannten Art erfindungsgemäß mit den Merkmalen des Patentanspruchs 1 ausgestattet.

Vorteilhafte weitere Ausgestaltungen sind in den Unteransprüchen 2 bis 8 beschrieben.

Dieses Drucklufthorn vereinigt in sich verschiedene Vorteile.

Die witterungsbeständigen Blechteile können durch Drücken oder andere Kaltverformung einfach und unaufwendig so stabil gefertigt werden, daß sie dem hohen Betriebsdruck ohne Verformungen standhalten. Da rostfreies Stahlblech sehr gut polierbar ist, kann ohne Verchromung durch einfaches Polieren der gewünschte Hochglanz erzielt werden. Die massiven verschraubbaren Ringe müssen nicht aus korrosionsfestem Material bestehen, da sie außenseitig vollständig von witterungsbeständigem Blech umkleidet sind. Die Verschraubung der Ringe bewirkt eine über den ganzen Umfang gleichmäßige feste Einspannung der Membran, was Tonschwankungen verhindert und das Einstellen des Tons erleichtert. Die einfache Konstruktion umfaßt nur wenige Einzelteile, so daß das Drucklufthorn unaufwendig gefertigt, einfach montiert und zum Membranwechsel leicht auseinandergeschraubt werden kann.

Im folgenden wird eine bevorzugte Ausführungsform des Drucklufthorns anhand der beigefügten Zeichnungen weiter erläutert. Es zeigen:
Fig. 1 einen schematischen Längsschnitt des Drucklufthorns und
Fig. 2 einen vergrößerten Teillängsschnitt gemäß Fig. 1.

Das in den Figuren dargestellte Drucklufthorn 1 umfaßt ein Gehäuse 2 aus einem Gehäuseteil 4 und einem Bodenteil 5, sowie einen Schalltrichter 3 mit einem in eine Öffnung des Gehäuseteils 4 eingefügten geraden Rohrabschnitt A gleichbleibenden Durchmessers, einem daran anschließenden, sich zur Mündung hin gleichmäßig erweiternden Konusabschnitt B und einem an diesen anschließenden, sich trompetenartig erweiternden Mündungsabschnitt C. Die jeweils durch Drücken aus rostfreiem Stahlblech erzeugten Abschnitte A, B und C sind durch in Umfangsrichtung verlaufende Schweißnähte verbunden. Der Schalltrichter 3 kann aber auch in einem Stück aus rostfreiem Stahlblech gebogen und durch Längsschweißung geschlossen werden.

Das Gehäuseteil 4 umfaßt einen Blechmantel 40 aus nichtrostendem Stahlblech und einen von diesem im Klemmsitz umschlossenen Mantelring 6. Der Blechmantel 40 besitzt eine zylindrische Umfangswand 42, einen an diese anschließenden Konusabschnitt 41, einen an dessen Innenrand axial vorstehenden Rohrabschnitt 44 mit an dessen Vorderrand einwärts gerichteter Stirnwand 45 und ein an diese anschließendes Innenrohr 46, das eine zentrale Öffnung zum Einfügen des Rohrabschnitts A des Schalltrichters 3 bildet.

Der Mantelring 6 ist in den Blechmantel 40 so eingefügt, daß seine äußere Umfangsfläche von der Innenfläche der Umfangswand 42 eng umschlossen ist und eine Außenkante im Winkel zwischen dem Konusabschnitt 41 und der Umfangswand 42 liegt. In dieser Stellung ist der Mantelring 6 durch einen radial einwärts auf seinen Außenwand umgebördelten Randsteg 43 drehfest mit dem Blechmantelteil 40 verklammert.

Der Mantelring 6 besitzt auf der vom Konusabschnitt 41 abgewandten Seite eine radial einwärts gewandte axiale Umfangsstufe 62, an die sich ein radial einwärts vortretender Ringsteg 61 mit einer axial auswärts gewandten Membran-Halterungsfläche 64 anschließt. In die Umfangsstufe 62 ist ein Innengewinde 63 eingeschnitten.

Das Bodenteil 5 umfaßt einen Blechboden 50 aus rostfreiem Stahlblech mit einer zentrischen Stirnwand 55, einer auswärts anschließenden Konuswand 51, einer sich von deren Außenrand radial auswärts erstreckenden Ringwand 52 und einer an deren Außenrand anschließenden, der Umfangswand 42 des Blechmantels 40 entsprechenden axialen Umfangswand 53. Der Bodenring 7 wird an seiner äußeren Umfangsfläche von der Innenfläche der Umfangswand 53 eng umschlossen und ist in axial an der Ringwand 52 anliegender Stellung durch Umbördein eines an der Umfangswand 53 ansetzenden Randstegs 54 drehfest mit dem Blechmantel 50 verbunden.

Der Bodenring 7 weist einen axialen Ringsteg 71 auf, der eine radial auswärts gewandte, axiale Umfangsstufe 72 mit einem Außengewinde 72 trägt, das mit dem Innengewinde 63 des Mantelrings 6 verschraubbar ist. Die Umfangsstufe 72 endet in einer axialen Membranhalterungsfläche 74, die als Teil des stirnseitigen Abschlusses des Ringstegs 71 ausgebildet ist. Zwischen dieser und der Membranhalterungsfläche 64 des Mantelrings 6 wird die in den Figuren gestrichelt gezeichnete Membran 8 beim Verschrauben der Bodenteile 5 mit dem Gehäuseteil 4 eingespannt. Der über den ganzen Umfang des Gehäuses 2 verlaufende Gewindeeingriff des Innengewindes 63 mit dem Außengewinde 73 stellt eine über den ganzen Umfang gleichmäßige Einspannung und Kraftbeaufschlagung des Membranaußenrandes und damit einen schwankungsfreien Membranklang sicher. Zum Auswechseln der Membran 8 kann das Bodenteil 5 rasch und einfach vom Gehäuseteil abgeschraubt werden. Hierzu können im Blechboden 50 auch nicht dargestellte, polygonale Werkzeug-Eingriffflächen vorgesehen sein.

Der Mantelring 6 besitzt einen radialen, mit einer Öffnung in der Umfangswand 42 des Blechmantels 40 fluchtenden Druckluftkanal 12 mit einem in dessen äußerem Abschnitt angebrachten Innengewinde 13 zum Einschrauben eines Gewindenippels 14. Dieser dient zum Anschluß an eine fahrzeugseitige Druckluft-Zuleitung 17 und gleichzeitig zur Befestigung des Drucklufthorns 1 am Fahrzeug sowie zur Festlegung eines konischen Fußteils 11 aus rostfreiem Stahlblech, an dem eine Gummischeibe 15 und eine Federscheibe 16 anliegen. Dies erspart zusätzliche Durchbohrungen der Fahrzeug-Außenhaut zur Durchführung von Schraubbolzen und vermindert nicht nur den Befestigungsaufwand, sondern auch die Korrosionsgefahr.

Im Betriebszustand ist das Bodenteil 5 mit dem Außengewinde 73 des Bodenrings 7 fest mit dem Innengewinde 63 des Mantelrings 6 verschraubt, wobei die Membran 8 zwischen den Membran-Halterungsflächen 64 bzw. 74 ringsum gleichmäßig eingespannt ist. Ein auf den Ringsteg 71 des Bodenrings 7 aufgeschobener Dichtring 9 wird im zusammengeschraubten Zustand des Gehäuses 2 zwischen dem Mantelring 6 und dem Bodenring 7 dichtend eingepreßt und verhindert das Eindringen von Feuchtigkeit etc. Der Schalltrichter 3 ist mit seinem mündungsfernen Endabschnitt im Klemmsitz in das Innenrohr 46 des Blechmantels 4 eingefügt und wird im Bereich seines Mündungsabschnitts C von einer Halterung 18 gestützt. Zur Erzeugung des Horntons wird Druckluft durch den Druckluftkanal 12 in den Raum zwischen dem Mantel 40, dem Mantelring 6, der Membran 8 und dem Rohrstutzen 10 eingeführt. Da der Rohrstutzen 10 axial um eine kleine Strecke a (Fig. 2) über die Ebene der Membranhalterungsfläche 64 vorsteht, ist die Membran 8 nach dem Verschrauben des Bodenteils 5 mit dem Gehäuseteil 4 in leicht ausgelenkter Form auf den Rand des Rohrstutzens 10 aufgespannt. Durch die Druckluft wird sie von diesem Rand abgehoben und in die den Hornton erzeugende Schwingung versetzt, die die im Schalltrichter 3 stehende Luftsäule zum Mitschwingen bringt und so den gewünschten Schalldruck abgibt. Der Rohrstutzen 10 kann auch durch einen entsprechend aufgeweiteten Abschnitt des Innenrohres 46 gebildet werden, sofern dieser um eine vorbestimmte Strecke a über die Ebene der Membranhalterungsfläche 64 axial vorsteht.

## Patentansprüche

1. Drucklufthorn, mit einem Gehäuseteil (4), einem damit verbundenen Bodenteil (5), einem am Gehäuseteil (4) innenseitig angeordneten Rohrstutzen (10), einem in einer Öffnung des Gehäuseteils (4) gehalterten, mit dem Rohrstutzen (10) kommunizierenden Schalltrichter (3), einem in das Gehäuseteil (4) führenden Druckluftkanal (12) sowie einer zwischen dem Gehäuseteil (4) und dem Bodenteil (5) festgelegten, gegen den Rohrstutzen (10) anliegenden Membran (8), wobei das Gehäuseteil (4) einen mit einem Blechmantel (40) drehfest verbundenen Mantelring (6) mit einer axialen Umfangsstufe (62) besitzt, das Bodenteil (5) einen mit einem Blechboden (30) drehfest verbundenen Bodenring (7) mit einer axialen Umfangsstufe (72) und einem darin angeordneten Mantelring (6) aufweist, dadurch gekennzeichnet, daß
a) der Mantelring (6) mit einem Gewinde (63) versehen ist und der Bodenring (7) ein mit dem Gewinde (63) des Mantelrings verschraubbares Gegengewinde (73) aufweist, und an diesen Ringen einstückig mit den Ringen (6) und (7) Halterungsflächen (64) und (74) ausgebildet sind, die, in der Einbaustellung axial gegenüberliegend, die Membran (8) beim Verschrauben der Gewinde (63, 73) ringsum direkt festspannen, und
b) der Mantelring (6) und/oder der Bodenring (7) jeweils zwischen dem sich einwärts erstreckenden Blechmantel (40) bzw. dem Blechboden (50) und radial einwärts umgebogenen Randstegen (43 bzw. 54) des Blechmantels (40) bzw. des Blechbodens (50) unverdrehbar festgelegt sind, sowie
c) die Membranhalterungsfläche (74) des Bodenringes (7) an einem axial vorstehenden Ringsteg (71 ) und die Membranhalterungsfläche (64) des Mantelringes (6) an einem radial einwärts gerichteten Ringsteg (61) angeordnet ist und
d) der Blechmantel (43), der Blechboden (50) und der Schalltrichter (3) aus witterungsbeständigem Metall bestehen.

2. Drucklufthorn nach Anspruch 1, dadurch gekennzeichnet, daß der Mantelring (6) bzw. der Bodenring (7) am Außenumfang vom Blechmantel (40) bzw. vom Blechboden (50) im Klemmsitz drehfest umschlossen ist.

3. Drucklufthorn nach einem der Ansprüche 1 oder 2, dadurch gekennzeichnet, daß der Blechmantel (40) einen Konusabschnitt (41) und ein zentrisches, einwärts gerichtetes Innenrohr (46) zur Aufnahme des Endabschnitts A des Schalltrichters (3) aufweist.

4. Drucklufthorn nach einem der Ansprüche 1 bis 3, dadurch gekennzeichnet, daß der Blechmantel (40) einen Rohrabschnitt (44) zum Einfügen des die Membran (8) abstützenden Rohrstutzens (10) aufweist.

5. Drucklufthorn nach einem der Ansprüche 1 bis 4, dadurch gekennzeichnet, daß der Mantelring (6) einen mit einer Öffnung des Blechmantels (40) kommunizierenden Druckluftkanal (12) enthält.

6. Drucklufthorn nach Anspruch 5, dadurch gekennzeichnet, daß der Druckluftkanal (12) ein Innengewinde (13) zur tragfesten Verbindung mit einer Druckluftleitung und einer das Drucklufthorn (1) tragenden Unterlage aufweist.

7. Drucklufthorn nach einem der Ansprüche 1 bis 6, dadurch gekennzeichnet, daß der Blechmantel (40), der Blechboden (50) und der Schalltrichter (3) jeweils aus rostfreiem Stahlblech bestehen.

8. Druckiufthorn nach einem der Ansprüche 1 bis 7, dadurch gekennzeichnet, daß der Schalltrichter (3) einen Rohrabschnitt (A) gleichbleibenden Durchmessers, einen angrenzenden Konusabschnitt (B) und einen an diesen anschließenden, sich trompetenartig erweiternden Mündungsabschnitt (C) aufweist, wobei diese Abschnitte (A, B, C) vorzugsweise durch Drücken erzeugt und miteinander verschweißt oder verlötet sind.

## Claims

1. Compressed-air horn, with a housing part (4), a bottom part (5) connected thereto, a tubular connection (10) arranged on the inside of the housing part (4), a trumpet (3) mounted in an orifice in the housing part (4) and communicating with the tubular connection (10), a compressed-air channel (12) leading into the housing part (4), and a diaphragm (8) secured between the housing part (4) and the bottom part (5) and resting against the tubular connection (10), the housing part (4) possessing a casing ring (6) connected fixedly in terms of rotation to a sheet-metal casing (40) and having an axial circumferential step (62), and the bottom part (5) having a bottom ring (7) connected fixedly in terms of rotation to a sheet-metal bottom (30) and with an axial circumferential step (72) and a casing ring (6) arranged in this, characterized in that
a) the casing ring (6) is equipped with a thread (63), the bottom ring (7) has a mating thread (73) screwable to the thread (63) of the casing ring, and formed on these rings, in one piece with the rings (6) and (7), are mounting surfaces (64) and (74) which, located axially opposite one another in the installation position, clamp the diaphragm (8) directly all- round when the threads (63, 73) are being screwed together,
b) the casing ring (6) and/or the bottom ring (7) are respectively fixed non-rotatably between the inwardly extending sheet-metal casing (40) or sheet-metal bottom (50) and radially inwardly bent-round edge webs (43, 54) of the sheet-metal casing (40) or of the sheet-metal bottom (50),
c) the diaphragm mounting surface (74) of the bottom ring (7) is ranged on an axially projecting annular web (71) and the diaphragm mounting surface (64) of the casing ring (6) is arranged on a radially inwardly directed annular web (61), and
d) the sheet-metal casing (43), the sheet-metal bottom (50) and the trumpet (3) consist of weather- resistant metal.

2. Compressed-air horn according to Claim 1, characterized in that the casing ring (6) and the bottom ring (7) are respectively surrounded fixedly in terms of rotation, on the outer circumference, with a clamping fit by the sheet-metal casing (40) and the sheet-metal bottom (50).

3. Compressed-air horn according to one of Claims 1 or 2, characterized in that the sheet-metal casing (40) has a conical portion (41) and a central inwardly directed inner tube (46) for receiving the end portion A of the trumpet (3).

4. Compressed-air horn according to one of Claims 1 to 3, characterized in that the sheet-metal casing (40) has a tubular portion (44) forthe insertion of the tubular connection (10) supporting the diaphragm (8).

5. Compressed-air horn according to one of Claims 1 to 4, characterized in that the casing ring (6) contains a compressed-air channel (12) communicating with an orifice in the sheet-metal casing (40).

6. Compressed-air horn according to Claim 5, characterized in that the compressed-air channel (12) has an internal thread (13) for load-bearing connection to a compressed-air line and to a base carrying the compressed-air horn (1).

7. Compressed-air horn according to one of Claims 1 to 6, characterized in that the sheet-metal casing (40), the sheet-metal bottom (50) and the trumpet (3) each consist of stainless sheet steel.

8. Compressed-air horn according to one of Claims 1 to 7, characterized in that the trumpet (3) has a tubular portion (A) of constant diameter, an adjoining conical portion (B) and a mouth portion (C) adjoining this and widening in a flared manner, these portions (A, B, C) preferably being produced by pressing and being welded or soldered to one another.

## Revendications

1. Avertisseur sonore à air comprimé comprenant une partie de carter (4), une partie de fond (5) reliée à cette dernière, une tubulure (10) disposée côté intérieur sur la partie de carter (4), un cornet diffuseur (3) maintenu dans une ouverture de la partie de carter (4), communiquant avec la tubulure (10), un canal d'air comprimé (12) aboutissant dans la partie de carter (4), ainsi qu'une membrane (8) fixée entre la partie de carter (4) et la partie de fond (5), appuyant contre la tubulure (10), la partie de carter (4) comprenant une bague d'enveloppe (6), reliée à rotation à une enveloppe en tôle (40), avec un étagement périphérique (62) axial, la partie de fond (5) présentant une bague de fond (7), reliée à rotation à un fond en tôle (30), avec un étagement périphérique (72) axial et une bague d'enveloppe (6) disposée à l'intérieur, caractérisé en ce que:
a) la bague d'enveloppe (6) est pourvue d'un filetage (63) et que la bague de fond (7) présente un contre-filetage (73) susceptible d'être vissé avec le filetage (68) de la bague d'enveloppe, et que sur ces bagues, des faces de maintien (64) et (74) sont réalisées d'une seule pièce avec les bagues (6) et (7) et, en étant placées axialement les unes en face des autres en position de montage, serrant directement la membrane (8) sur le pourtour lors du vissage des filetages (63, 73), et
b) la bague d'enveloppe (6) et/ou la bague de fond (7) étant chacune fixées de manière bloquée en rotation, entre l'enveloppe en tôle (40) s'étendant vers l'intérieur ou le fond en tôle (50) et des nervures de bordures (43, 54), repliées radialement vers l'intérieur, de l'enveloppe en tôle (40) ou de la tôle de fcnd, ainsi que
c) la face de maintien de la membrane (74) de la bague de fond (7) est disposée sur une nervure annulaire (71) axialement en saillie et la face de maintien de membrane (64) de la bague d'enveloppe (6) est disposée sur une nervure annulaire (61) orientée radialement vers l'intérieur, et
d) l'enveloppe en tôle (43), le fond en tôle (50) et le cornet diffuseur (3) étant composés d'un métal résistant aux intempéries.

2. Avertisseur sonore à air comprimé selon la revendication 1, caractérisé en ce que la bague de maintien (6) ou la bague de fond (7) est entourée à la périphérie extérieure de l'enveloppe en tôle (40) ou du fond en tôle (50), en étant bloquée en rotation par serrage.

3. Avertisseur sonore à air comprimé selon l'une des revendications 1 ou 2, caractérisé en ce que l'enveloppe en tôle (40) présente une partie conique (41) et un tube intérieur central (46), tourné vers l'intérieur, destiné à recevoir la partie d'extrémité A du cornet diffuseur (3).

4. Avertisseur sonore à air comprimé selon l'une des revendications 1 à 3, caractérisé en ce que l'enveloppe en tôle (40) présente une partie tubulaire (44) dans le but d'introduire la tubulure (10) soutenant la membrane (8).

5. Avertisseur sonore à air comprimé selon l'une des revendications 1 à 4, caractérisé en ce que la bague d'enveloppe (6) contient un canal d'air comprimé (12) communiquant avec une ouverture de l'enveloppe en tôle (40).

6. Avertisseur sonore à air comprimé selon la revendication 5, caractérisé en ce que le canal d'air comprimé (12) présente un filetage intérieur (13) destiné à constituer une liaison support rigide avec une conduite d'air comprimé et un support portant l'avertisseur sonore (1).

7. Avertisseur sonore à air comprimé selon l'une des revendications 1 à 6, caractérisé en ce que l'enveloppe en tôle (40), la tôle de fond (50) et le cornet (3) se composent chacun de tôle d'acier inoxydable.

8. Avertisseur sonore à air comprimé selon l'une des revendications 1 à 8, caractérisé en ce que le cornet diffuseur (3) présente une partie tubulaire (A) de diamètre constant, une partie conique (B) et une partie d'embouchure (C) se raccordant à cette dernière et s'agrandissant en trompette, ces parties (A, B, C) étant de préférence produites par emboutissage et soudées ou brasées entre elles.
